# EUROPÄISCHE PATENTSCHRIFT

(11) **EP 1 172 624 B1**
(45) Veröffentlichungstag und Bekanntmachung des Hinweises auf die Patenterteilung: **27.08.2003**
(21) Anmeldenummer: 01114277.5
(22) Anmeldetag: 13.06.2001
(51) Int. Cl.: F28D 9/00, F28F 3/04

(54) **Plattenwärmetauscher**
Plate-like heat exchanger
Echangeur de chaleur à plaques

(30) Priorität: 14.07.2000 DE 10034343
(43) Veröffentlichungstag der Anmeldung: 16.01.2002
(73) Patentinhaber: Balcke-Dürr Energietechnik GmbH, 46049 Oberhausen (DE)
(72) Erfinder: Wittig, Horst, 40878 Ratingen (DE); Podhorsky, Miroslav, Dr.-Ing., 40882 Ratingen (DE); Brenner, Albrecht, Dr.-Ing., 49733 Haren (DE)
(74) Vertreter: Stenger, Watzke & Ring Patentanwälte

(56) Entgegenhaltungen:
- EP-A- 0 265 528
- EP-A- 0 658 735
- DE-A- 1 501 653
- GB-A- 1 197 933

## Beschreibung

Die Erfindung betrifft einen Plattenwärmetauscher aus einem von den im Wärmeaustausch stehenden Medien vorzugsweise im Gegenstrom durchströmten Plattenstapel, dessen einzelne Platten mit Prägungen versehen sind, wobei sich aufeinander folgende Platten unmittelbar gegeneinander abstützen.

Aus der EP 0 658 735 B1 ist ein aus Platten gebildeter Kreuzstrom-Wärmetauscher bekannt, dessen einzelne Platten jeweils paarweise zusammengesetzt werden, wobei die Platten eines Paares spiegelbildlich zueinander angeordnet sind. Zwischen den Einzelplatten eines Plattenpaares wird ein wellenförmig verlaufender Kanal für das eine der beiden am Wärmetausch teilnehmenden Medien gebildet. Das andere, im Kreuzstrom geführte Medium durchströmt rohrförmig gestaltete Kanäle zwischen den aneinanderliegenden Einzelplatten benachbarter Plattenpaare.

Zur Erzielung der wellenförmigen Durchströmung für das erste Medium und der geraden, rohrförmigen Durchströmung für das andere Medium sind die Platten mit mehreren parallelen Reihen von in Strömungsrichtung des zweiten Mediums verlaufenden, rinnenförmigen Prägungsabschnitten versehen. Da die Prägungsabschnitte benachbarter Reihen der Platte in Längsrichtung zueinander versetzt sind, ergeben sich zwischen aneinanderliegenden Platten flächige Abstützungen in Gestalt von im wesentlichen rautenförmigen Stützfeldem, die über die gesamte Oberfläche der Platten gleichmäßig verteilt sind. Die Einsatzmöglichkeiten dieses Plattenwärmetauschers beschränken sich auf den Kreuzstrom-Betrieb. Andere Betriebsarten, etwa im Gegenstrom, sind infolge der zu geringen Kanalquerschnitte nicht möglich.

Aus der GB-1 197 933 ist ein Plattenwärmetauscher bekannt, dessen einzelne Platten mit in Reihen angeordneten Prägungsabschnitten versehen sind, wobei die Reihen aufeinanderfolgender Platten seitlich versetzt zueinander verlauten.

Der Erfindung liegt die **Aufgabe** zugrunde, einen für einen Gegenstrom-Betrieb geeigneten Plattenwärmetauscher zu schaffen, der sich durch eine hohe Druckbelastbarkeit in Bezug auf beide Medien auszeichnet, und mit geringem Material- und Montageaufwand herstellbar ist.

Zur **Lösung** dieser Aufgabe wird bei einem Plattenwärmetauscher mit den eingangs genannten Merkmalen vorgeschlagen, daß die Platten mit zu Reihen angeordneten, rinnenförmigen Prägungsabschnitten versehen sind, die sich bei allen Platten auf derselben Seite befinden, wobei sich die Reihen parallel zueinander erstrecken und gleiche Abstände zueinander aufweisen und die Reihen aufeinander folgender Platten übereinander angeordnet sind.

Ein solcher Plattenwärmetauscher bildet für beide beteiligten Medienströme hinreichend große Durchtrittskanäle für einen Gegenstrom-Betrieb. Der Plattenwärmetauscher zeichnet sich ferner durch eine hohe Druckbelastbarkeit in Bezug auf beide am Wärmeaustausch beteiligten Medien aus, ferner ist er mit geringem Material- und Montageaufwand herstellbar.

Vorzugsweise sind die Prägungsabschnitte aufeinanderfolgender Platten in Richtung der Reihen versetzt zueinander angeordnet. Dieser Versatz sollte vorzugsweise die halbe Länge der Prägungsabschnitte betragen.

Mit einer weiteren Ausgestaltung wird vorgeschlagen, daß die Prägungsabschnitte benachbarter Reihen einer Platte in Richtung der Reihen versetzt zueinander angeordnet sind. Dieser Versatz sollte vorzugsweise die halbe Länge der Prägungsabschnitte betragen.

Gemäß einer weiteren Ausgestaltung des erfindungsgemäßen Plattenwärmetauschers sind die Platten des Plattenstapels rechteckig gestaltet, wobei die Zu- bzw. Abströmung des ersten am Wärmeaustausch beteiligten Mediums an den beiden kürzeren Seiten der Platten erfolgt, und die Zuströmung des zweiten am Wärmeaustausch beteiligten Mediums am einen Ende, und die Abströmung am anderen Ende der längeren Seiten der Platten erfolgt. Vorzugsweise erstrecken sich die aus den Prägungsabschnitten gebildeten Reihen parallel zu den kürzeren Seiten der Platten.

Auf der Zeichnung sind Ausführungsbeispiele der Erfindung dargestellt, und zwar zeigen:
- Figur 1: in einer schematischen Darstellung zwei Plattenwärmetauscher in der Anwendung als Rekuperatoren für Gasturbinen;
- Figur 2: eine gegenüber Figur 1 veränderte Schaltung der als Rekuperatoren dienenden Plattenwärmetauscher;
- Figur 3: eine gegenüber Figur 1 und Figur 2 veränderte Schaltung der als Rekuperatoren dienenden Plattenwärmetauscher;
- Figur 4: eine perspektivische Ansicht eines aus einem Plattenstapel mit zehn Platten gebildeten Wärmetauschers und
- Figur 5: eine vergrößert gezeichnete perspektivische Darstellung der Platten des Plattenstapels.

Figur 1 zeigt anhand eines ersten Ausführungsbeispieles Einsatzmöglichkeiten eines Plattenwärmetauschers als Gasturbinen-Rekuperator. Mit dem Bezugszeichen 1 ist der Austrittsstutzen für die heißen Gase der Turbine bezeichnet. Die Temperatur dieser Gase beträgt z.B. 650°C. Die heißen Gase durchströmen die beiden symmetrisch zueinander angeordneten Plattenwärmetauscher 2 in deren Längsrichtung und treten in einen gemeinsamen Auslaßkanal 3 aus. Im Auslaßkanal 3 beträgt die Temperatur der Turbinenabgase noch ca. 200°C.

Die zu der Gasturbine geführte, komprimierte Luft durchströmt die Plattenwärmetauscher 2 im Gegenstrom, wozu am einen Ende jedes Plattenwärmetauschers 2 ein Eintrittskanal 4 und am anderen Ende ein gemeinsamer Austrittskanal 5 angeordnet ist. Im Eintrittskanal 4 beträgt die Temperatur der komprimierten Luft beispielsweise 175°C, im Austrittskanal 5, der beiden Plattenwärmetauschern 2 gemeinsam ist, beispielsweise 600°C.

Figur 1 läßt des weiteren erkennen, daß die beiden Plattenwärmetauscher 2 in der Weise schräg zueinander angeordnet sind, daß ihr Abstand A im Bereich des gemeinsamen Austrittskanals 5 größer ist, als in Höhe der für die Plattenwärmetauscher getrennten Eintrittskanäle 4. Grund hierfür ist, daß zwar das erste Medium, d.h. die von der Turbine kommenden heißen Gase, ausschließlich an den kürzeren Seiten 6 des Plattenwärmetauschers ein- und austreten, hingegen das zweite am Wärmeaustausch beteiligte Medium, nämlich die komprimierte Luft, an den längeren Seiten 7a, 7b der Plattenwämetauscher 2 eintritt bzw. austritt. Hierbei befindet sich der Eintrittskanal 4 am einen Ende der längeren Seite 7a, und der Austrittskanal 5 am jeweils anderen Ende der längeren Seite 7b. Insoweit ließe sich von einer teils diagonalen Durchströmung der Plattenwärmetauscher 2 durch das zweite Medium, d.h. die komprimierte Luft, sprechen.

Bei dem Ausführungsbeispiel nach Figur 2 befinden sich der Eintrittskanal 4 für das zweite Medium und der Austrittskanal 5 an derselben längeren Seite 7b des Plattenwärmetauschers 2, wohingegen die andere längere Seite 7a vollständig geschlossen ist. Sowohl Eintrittskanal 4, als auch Austrittskanal 5 befinden sich in der Mitte zwischen den paarweise angeordneten Plattenwärmetauschem 2 und sind beiden Plattenwärmetauschern gleichermaßen zugeordnet. Auch bei der Ausführungsform nach Figur 2 erfolgt die Durchströmung im Gegenstrom, hier jedoch mit einer Hauptströmungsrichtung in Gestalt eines "C" für das zweite Medium. Das erste Medium wiederum durchströmt die Plattenwärmetauscher auf geradem Wege zwischen Austrittsstutzen 1 aus der Gasturbine und Auslaßkanal 3.

Die Ausführungsform nach Figur 3 unterscheidet sich von der Ausführungsform nach Figur 2 durch zusätzliche Eintrittskanäle 4 und Austrittskanäle 5 auch auf der längeren Seite 7a der wiederum paarweise angeordneten Plattenwärmetauscher 2. An jeder längeren Seite 7a, 7b der beiden Plattenwärmetauscher 2 befindet sich daher sowohl ein Eintrittskanal 4, als auch ein Austrittskanal 5 für das zweite am Wärmeaustausch beteiligte Medium. Die Durchströmung erfolgt im Gegenstrom ähnlich einem langgestreckten "X".

Einzelheiten des bei den Ausführungsformen 1 bis 3 verwendeten Plattenwärmetauschers werden nachfolgend anhand der Figuren 4 und 5 erläutert.

In Figur 4 sind wiederum die Zu- und Abströmungen 1, 3, 4, 5 des Austrittsstutzens 1 von der Gasturbine, des Auslaßkanals 3 sowie des Eintrittskanals 4 und Austrittskanals 5 der aufzuheizenden Luft dargestellt. Zu erkennen ist femer, daß sich der Plattenwärmetauscher 2 aus einer Mehrzahl übereinander geschichteter Stahlbleche zusammensetzt, die jeweils mit Prägungen versehen sind. Solche geprägten Platten lassen sich durch Tiefziehen oder mittels geeigneter Verformungspressen herstellen. Mit Ausnahme der Randbereiche der jeweiligen Platte 8 sind die darauf befindlichen Prägungsabschnitte 9 jeweils identisch gestaltet. Sie weisen die Form gerader Rinnen begrenzter Länge auf. Bei der Darstellung nach den Figuren 4 und 5 sind die Platten 8 so herum übereinander geschichtet, daß die Ausbauchungen der rinnenförmigen Prägungsabschnitte 9 nach oben weisen.

Deren Gestalt ist jeweils rechteckförmig, wobei die Länge L der rinnenförmigen Prägungsabschnitte 9 jeweils gleich ist, jedoch mit Ausnahme nachfolgend noch beschriebener Endabschnitte. Auch der Abstand a zwischen innerhalb einer Reihe aufeinanderfolgender Prägungsabschnitte 9 ist über die gesamte Platte 8 einheitlich. Die Prägungsabschnitte 9 sind in Reihen angeordnet, wobei die Richtung dieser Reihe der Richtung der längsten Ausdehnung der rechteckigen Prägungsabschnitte 9 entspricht. Die einzelnen Reihen der Platte 8 erstrecken sich parallel zueinander und weisen gleiche Abstände r zueinander auf. Die Prägungsabschnitte 9 benachbarter Reihen sind in Richtung der Reihen versetzt zueinander angeordnet, und zwar mit einem Versatz V, der die halbe Länge der Prägungsabschnitte 9 beträgt. In Draufsicht auf die Platte 8 ergibt sich damit eine Gestalt der Prägungsabschnitte 9, die an ein Mauerwerk mit jeweils hälftigem Versatz der Mauersteine erinnert.

Wegen des Versatzes V ergeben sich entlang der längeren Seiten 7a, 7b der jeweiligen Platte 8 Prägungsabschnitte 9' mit halber Länge. Daraus folgt, daß sich Reihen von Prägungsabschnitten, die mit einem ganzen Prägungsabschnitt 9 beginnen, mit solchen Reihen abwechseln, die mit einem halben Prägungsabschnitt 9' beginnen. Dies läßt Figur 4 sehr anschaulich erkennen.

Insbesondere Figur 5 läßt erkennen, daß sich bei sämtlichen Platten 8 des Plattenwärmetauschers 2 die zu Reihen angeordneten, rinnenförmigen Prägungsabschnitte 9 bzw. 9' auf derselben Seite der Platte befinden. Die Prägungsabschnitte 9 ragen also, je nach Standpunkt des Betrachters, entweder alle nach oben oder alle nach unten. Wären sämtliche Platten 8 identisch gestaltet und identisch angeordnet, würden sich die Platten einschließlich der Prägungsabschnitte bündig und spaltfrei aufeinander legen mit der Folge, daß keine Strömungskanäle zwischen den Platten mehr vorhanden wären. Erfindungsgemäß wird daher in der Weise vorgegangen, daß jeweils aufeinander liegende Platten kein identisches Bild der darauf angeordneten Prägungsabschnitte 9, 9' aufweisen, sondern die Prägungsabschnitte 9, 9' infolge ihrer Anordnung zugleich als Abstandhalter dienen. Dies kann dadurch erreicht werden, daß die Prägungsabschnitte 9 bzw. 9' aufeinanderfolgender Platten 8 nicht exakt übereinander angeordnet sind, sondern zueinander versetzt. Die Figur 5 läßt erkennen, daß dieser Versatz V_{P} bezüglich aufeinanderfolgender Platten die halbe Länge der rinnenförmigen Prägungsabschnitte 9 beträgt. Hingegen besteht zwischen aufeinanderfolgenden Platten 8 kein Versatz in Bezug auf die einzelnen Reihen, in denen die Prägungsabschnitte 9 bzw. 9' angeordnet sind. Die Reihen der einen Platte liegen daher genau über den Reihen der nächsten Platte des Plattenstapels. Der Versatz V_{P} findet sich nur innerhalb der Reihe. Zu diesem Zweck sind die einzelnen Platten 8 in der Weise gestaltet, daß über einer Platte, deren Reihe mit einem ganzen Prägungsabschnitt 9 beginnt, eine Platte angeordnet wird, deren Reihe mit einem halben Prägungsabschnitt 9' beginnt, und umgekehrt. Herstellungstechnisch kann dies in einer ersten Ausgestaltung dadurch erreicht werden, daß zwei verschiedene Plattentypen verwendet werden. Gemäß einer zweiten Ausführungsmöglichkeit können zwar sämtliche Platten identisch gestaltet sein, jedoch wird jede zweite Platte zunächst horizontal um 180° gedreht und sodann auf die darunter angeordnete Platte gelegt, bevor die Platten schließlich miteinander verbunden werden.

Die vorbeschriebene Gestaltung und Anordnung der einzelnen Platten 8 führt dazu, daß sich jede Platte über ihre Prägungsabschnitte 9, 9' an der in Richtung der Erstreckung der Prägungsabschnitte nächsten Platte abstützt. Hierbei bildet sich ein Kontakt zwischen den Prägungsabschnitten 9, 9' der einen Platte, und Bereichen 10 der nächsten Platte. Diese Bereiche 10 sind jene ungeprägten Bereiche der Grundfläche der nächsten Platte, welche sich zwischen den innerhalb einer Reihe aufeinanderfolgenden Prägungsabschnitten 9 befinden, und welche die Prägungsabschnitte 9 einer Reihe voneinander trennen.

Figur 4 läßt erkennen, daß zur Herstellung des Plattenwärmetauschers 2 die einzelnen Platten 8 an ihren kürzeren Seiten 6 und längeren Seiten 7a, 7b verschweißt sind. Das Verschweißen erfolgt in der Weise, daß zwischen den Platten jeweils abwechselnd das eine und das andere der beiden am Wärmeaustausch beteiligten Medien hindurchgeführt wird. Bilden also zwei benachbarte Platten Strömungskanäle für das erste Medium, so bilden die jeweils nächsten Platten Strömungskanäle für das andere der beiden Medien. Um die entsprechenden Ein- und Austrittsöffnungen an den kürzeren Seiten 6 bereitzustellen, sind die Platten 8 entlang der kürzeren Seiten 6 mit Randverformungen 11 versehen, deren Höhe der Höhe der Prägungsabschnitte 9 entspricht. Jene Bereiche der beiden längeren Seiten 7a, 7b, an denen sich weder Eintrittskanäle 4 noch Austrittskanäle 5 befinden, sind, wie Figur 4 erkennen läßt, vollständig geschlossen, so daß in diesen Bereichen eine Gegenströmung zwischen den beiden am Wärmeaustausch beteiligten Medien erzwungen wird.

### Bezugszeichenliste

- 1.: Austrittsstutzen
- 2.: Plattenwärmetauscher
- 3: Anschlußkanal
- 4: Eintritttskanal
- 5: Austrittskanal
- 6: kürzere Seite des Plattenwärmetauschers
- 7a: längere Seite des Plattenwärmetauschers
- 7b: längere Seite des Plattenwärmetauschers
- 8: Platte
- 9: Prägungsabschnitt
- 9': Prägungsabschnitt
- 10: Bereich
- 11: Randverformung
- a: Abstand
- A: Abstand
- L: Länge
- V: Versatz
- V_{P}: Versatz
- r: Abstand

## Patentansprüche

1. Plattenwärmetauscher aus einem von den im Wärmeaustausch stehenden Medien vorzugsweise im Gegenstrom durchströmten Plattenstapel, dessen einzelne Platten (8) mit Prägungen versehen sind, wobei sich aufeinanderfolgende Platten (8) unmittelbar gegeneinander abstützen, wobei die Platten (8) mit zu Reihen angeordneten rinnenförmigen Prägungsabschnitten (9) versehen sind, die sich bei allen Platten (8) auf derselben Seite befinden, wobei sich die Reihen parallel zueinander erstrecken und gleiche Abstände (r) zueinander aufweisen, und die Reihen der Prägungsabschnitte (9) entlang der längsten Ausdehnung der Prägungsabschnitte (9) ausgerichtet sind,
**dadurch gekennzeichnet,**
**daß** die Reihen aufeinanderfolgender Platten (8) genau übereinander angeordnet sind, wobei die Prägungsabschnitte (9) aufeinanderfolgender Platten (8) in Richtung der übereinander angeordneten Reihen versetzt zueinander angeordnet sind und die Länge (L) der Prägungsabschnitte (9) und der Abstand (a) zwischen den aufeinanderfolgenden Prägungsabschnitten (9) innerhalb einer Reihe jeweils gleich ist, wobei der Abstand (a) der einzelnen Prägungsabschnitte (9) zueinander kleiner als die Länge (L) der Prägungsabschnitte (9) ist, und daß sich die aufeinanderfolgenden Platten jeweils durch Kontakt zwischen der Oberseite der Prägungsabschnitte (9) und dem Durchlaßbereich (10) zwischen zwei Prägungsabschnitten aufeinander abstützen.

2. Plattenwärmetauscher nach Anspruch 1, **dadurch gekennzeichnet, daß** der Versatz (V_{P}) die halbe Länge der Prägungsabschnitte (9) beträgt.

3. Plattenwärmetauscher nach Anspruch 1 oder Anspruch 2, **dadurch gekennzeichnet, daß** die Prägungsabschnitte (9) benachbarter Reihen einer Platte (8) in Richtung der Reihe versetzt zueinander angeordnet sind.

4. Plattenwärmetauscher nach Anspruch 3, **dadurch gekennzeichnet, daß** der Versatz (V) die halbe Länge der Prägungsabschnitte (9) beträgt.

5. Plattenwärmetauscher nach einem der vorangehenden Ansprüche, **dadurch gekennzeichnet, daß** die Platten (8) des Plattenstapels rechteckig gestaltet sind, daß die Zu- bzw. Abströmung des ersten am Wärmeaustausch beteiligten Mediums an den beiden kürzeren Seiten (6) der Platten (8) erfolgt, und daß die Zuströmung des zweiten am Wärmeaustausch beteiligten Mediums an einem Ende, und die Abströmung am anderen Ende der längeren Seiten (7a bzw. 7b) der Platten (8) erfolgt.

6. Plattenwärmetauscher nach Anspruch 5, **dadurch gekennzeichnet, daß** sich die aus den Prägungsabschnitten (9) gebildeten Reihen parallel zu den kürzeren Seiten (6) der Platten (8) erstrecken.

## Claims

1. Plate-type heat exchanger consisting of a plate stack through which the media exchanging heat flow and the individual plates (8) of which are embossed, wherein consecutive plates (8) are supported directly against one another, wherein the plates (8) are provided with trough-shaped embossed portions (9) which are disposed in rows and are located on the same side of all plates (8), wherein the rows extend parallel to one another and are at equal spacings (r) from one another, and the rows of embossed portions (9) are oriented along the longest extent of the embossed portions (9),
**characterised in that** the rows of consecutive plates (8) are exactly superimposed, wherein the embossed portions (9) of consecutive plates (8) are staggered in the direction of the superimposed rows, and the length (L) of the embossed portions (9) and the spacing (a) between the consecutive embossed portions (9) within a row are in each case equal, wherein the spacing (a) of the individual embossed portions (9) is smaller than the length (L) of the embossed portions (9), and that the consecutive plates are each supported on one another through contact between the upper side of the embossed portions (9) and the area of passage (10) between two embossed portions.

2. Plate-type heat exchanger according to Claim 1, **characterised in that** the stagger (V_{P}) is half the length of the embossed portions (9).

3. Plate-type heat exchanger according to Claim 1 or Claim 2, **characterised in that** the embossed portions (9) of adjacent rows of a plate (8) are staggered in the direction of the row.

4. Plate-type heat exchanger according to Claim 3, **characterised in that** the stagger (V) is half the length of the embossed portions (9).

5. Plate-type heat exchanger according to any one of the preceding Claims, **characterised in that** the plates (8) of the plate stack are rectangular, that the first medium which is involved in the heat exchange flows in or away at the two shorter sides (6) of the plates (8), and that the second medium which is involved in the heat exchange flows in at one end and away at the other end of the longer sides (7a and 7b) of the plates (8).

6. Plate-type heat exchanger according to Claim 5, **characterised in that** the rows which are formed from the embossed portions (9) extend parallel to the shorter sides (6) of the plates (8).

## Revendications

1. Echangeur de chaleur à plaques constitué d'une pile de plaques, qui sont de préférence traversées à contre-courant par l'un des fluides participant à l'échange de chaleur, dont les différentes plaques (8) comportent des bossages, des plaques (8) successives prenant directement appui les unes contre les autres, les plaques (8) étant munies de tronçons de bossages (9) en forme de rigoles disposés en rangées, qui dans toutes les plaques (8) sont situées sur la même face, les rangées s'étendant parallèlement les unes par rapport aux autres et étant situées aux mêmes écartements (r) les unes des autres, et les rangées des tronçons de bossages (9) étant orientées le long de l'extension la plus longue des tronçons de bossages (9),
**caractérisé en ce que**
les rangées de plaques (8) successives sont disposées exactement les unes au-dessus des autres, les tronçons de bossages (9) de plaques (8) successives étant décalés les unes par rapport aux autres en direction des rangées superposées, et la longueur (L) des tronçons de bossages (9) ainsi que l'écartement (a) entre les tronçons de bossages (9) successifs, étant à chaque fois identiques à l'intérieur d'une rangée, l'écartement (a) entre les différents tronçons de bossages (9) étant inférieur à la longueur (L) des tronçons de bossages (9), et **en ce que** les plaques successives prennent respectivement appui les unes contre les autres par un contact entre la face supérieure des tronçons de bossages (9) et la zone de passage (10) entre deux tronçons de bossages.

2. Echangeur de chaleur à plaques selon la revendication 1, **caractérisé en ce que** le décalage (Vp) correspond à la moitié de la longueur des tronçons de bossages (9).

3. Echangeur de chaleur à plaques selon la revendication 1 ou la revendication 2, **caractérisé en ce que** les tronçons de bossages (9) de rangées voisines d'une plaque (8) sont disposés en étant décalés les uns par rapport aux autres en direction de la rangée.

4. Echangeur de chaleur à plaques selon la revendication 3, **caractérisé en ce que** le décalage (V) correspond à la moitié de la longueur des tronçons de bossages (9).

5. Echangeur de chaleur à plaques selon l'une quelconque des revendications précédentes, **caractérisé en ce que** les plaques (8) de la pile de plaques sont de forme rectangulaire, **en ce que** l'arrivée ou la sortie du premier fluide participant à l'échange de chaleur est effectuée au niveau des deux côtés plus courts (6) des plaques (8), et **en ce que** l'arrivée du deuxième fluide participant à l'échange de chaleur est effectuée au niveau d'une extrémité, et sa sortie au niveau de l'autre extrémité des côtés plus longs (7a ou 7b) des plaques (8).

6. Echangeur de chaleur à plaques selon la revendication 5, **caractérisé** en ce les rangées constituées des tronçons de bossages (9) s'étendent parallèlement aux côtés plus courts (6) des plaques (8).
